# EUROPÄISCHE PATENTSCHRIFT

(11) **EP 0 235 167 B1**
(45) Veröffentlichungstag und Bekanntmachung des Hinweises auf die Patenterteilung: **15.11.1989**
(21) Anmeldenummer: 86904091.5
(22) Anmeldetag: 07.07.1986
(51) Int. Cl.: H01R 39/32

(54) **KOMMUTATOR FÜR ELEKTRISCHE MASCHINEN**
COLLECTOR FOR ELECTRICAL MACHINES
COLLECTEUR POUR MACHINE ELECTRIQUE

(30) Priorität: 28.08.1985 DE 3530652
(43) Veröffentlichungstag der Anmeldung: 09.09.1987
(73) Patentinhaber: ROBERT BOSCH GMBH, 70442 Stuttgart (DE)
(72) Erfinder: BODE, Werner, D-3200 Hildesheim (DE); FRANZ, Peter, D-3200 Hildesheim (DE)
(86) Internationale Anmeldenummer: DE8600280
(87) Internationale Veröffentlichungsnummer: WO8701521

(56) Entgegenhaltungen:
- DE-A- 2 136 723
- DE-A- 2 411 001
- DE-A- 2 511 102
- DE-A- 2 533 295
- GB-A- 2 074 478

## Beschreibung

### Stand der Technik

Die Erfindung geht von einem Kommutator für elektrische Maschinen nach der Gattung des Hauptanspruchs aus. Derartige Kommutatoren haben meistens verhältnismäßig breite Schlitze zwischen den Segmenten und benötigen Anschlußfahnen an den Segmenten, in denen die Wicklungsenden seitlich, das ist in Umfangsrichtung des Kommutators, sicher geführt aufgenommen und beispielsweise an die Segmente geschweißt sind. Außerdem sind die Anschlußfahnen zur Aufnahme und zum Stützen einer Wickelkopfbandage zum Erhöhen der Schleuderfestigkeit erforderlich.

Derartige Kommutatoren mit geschlitzten Anschlußsegmenten zeigen z. B. die DE-A-2 411 001 und DE-A-2 511 102.

Diese bekannten Kommutatoren können noch verhältnismäßig wirtschaftlich durch Fließpressen hergestellt werden, nachteiliger Weise jedoch nur solange das Werkstoffvolument - vorzugsweise Kupfer - im wesentlichen gleichmäßig über die ganze Länge der Segmente einschließlich der Anschlußfahnen verteilt ist und vor allem die Schlitzbreite einen bestimmten Minimalwert nicht unterschreitet.

Die bekannten Kommutatoren können auch als Rollkommutatoren hergestellt sein. Rollkommutatoren sind zwar wesentlich preiswerter herzustellen als entsprechende Fließpreßausführungen. Auch können hier die Schlitze zwischen den Segmenten schmaler ausgebildet werden. Bei Rollkommutatoren, deren Segmente aus einem Kupferstreifen mit dem Profil des Segmentquerschnitts hergestellt sind, können jedoch in nachteiliger Weise die Anschlußfahnen nicht lang genug angeformt werden, um die Wicklungsenden sicher an ihnen zu befestigen und die Wickelkopfbandage aufzunehmen. Die Anschlußfahnen sind daher als für sich hergestellte Teile an den Segmenten befestigt. Das macht auch die Fertigung von Rollkommutatoren teuer.

### Aufgabe, Lösung und Vorteile der Erfindung

Der Erfindung liegt die Aufgabe zugrunde, einen preisgünstigen Kommutator für elektrische Maschinen zu schaffen, der mit verhältnismäßig schmalen Isolierschlitzen zwischen den Segmenten und mit langen Anschlußfahnen versehen ist, welche das sichere Verbinden der Wicklungsenden mit den Segmenten nicht behindern, und bei dem das vorhandene Werkstoffvolumen der Segmente zum Verstärken der Schleuderfestigkeit und/oder zur Erhöhung des Wärmespeichervermögens in verstärktem Maße im Bürsten-Laufbahnbereich angeordnet ist.

Zur Lösung dieser Aufgabe sind die im Kennzeichen des Hauptanspruchs angegebenen Maßnahmen vorgesehen.

Dabei ist von Vorteil, daß der die Anschlußfahnen zur Aufnahme der Wicklungsenden bildende Teil der Segmente mindestens teilweise aus einem Isolierstoff besteht, so daß der Kommutator beispielsweise als Rollkommutator oder ringarmierter Formstoffkommutator mit schmalen Schlitzen zwischen den Segmenten und höchstens kurzen Anschlußfahnen preiswert ausgebildet werden kann. Dabei übernehmen die verbreiterten Stege aus Isolierstoff die Funktionen der Anschlußfahnen wie Aufnahme der Wicklungsenden, Fixierung der Wicklungsenden in der Befestigungsposition und während des Befestigens an den Segmenten.

Durch die in den Unteransprüchen aufgeführten Maßnahmen sind vorteilhafte Weiterbildungen des im Hauptanspruch angegebenen Kommutators möglich. Besonders vorteilhaft ist die vergrößerte Schleuderfestigkeit des Kommutators, weil die Segmente im Anschlußbereich der Wicklungsenden weniger Kupfer und somit weniger der schwereren Werkstoffmasse aufweisen. Darüberhinaus ist von Vorteil, daß die verbreiterten Stege auch die Stützfunktion für die später aufzubringende Wickelkopfbandage ausüben können. Auch für Fließpreßkommutatoren mit noch in wirtschaftlicher Weise herstellbarer Schlitzbreite eignen sich die verbreiterten Stege aus Isolierstoff als Verlängerungen der Anschlußfahnen. Als Isolierstoff, welcher in vorteilhafter Weise soviele Funktionen am Kommutator übernehmen kann, eignen sich beispielsweise Phenolharz-, Melaminphenol- oder Epoxidformmassen, die noch mit Faserstoffen verstärkt sein können. Melaminphenol-Formmassen eignen sich wegen ihrer Klebewirkung an Kupfer besonders bei Fließpreßkommutatoren mit verhältnismäßig kleinen Verankerungsmitteln als zusätzliches Haltemittel für die Segmente. Bei den genannten Isolierstoffen lassen sich die Wicklungsenden in ebenfalls vorteilhafter Weise durch Schweißen an den Segmenten sicher befestigen. Es eignen sich dafür beispielsweise Widerstandsschweißen, Diffusionsschweißen, Ultraschallschweißen.

### Zeichnung

Ausführungsbeispiele der Erfindung sind in der Zeichnung dargestellt und in der nachfolgenden Beschreibung näher erläutert. Es zeigen
Figur 1 einen Rollkommutator, teilweise im Längsschnitt,
Figur 2 einen Querschnitt entlang der Linie II - II in Figur 3 durch einen Teil des Kommutators mit Wicklungsenden und Wickelkopfbandage,
Figur 3 den Kommutator im Schnitt entlang der Linie 111 - 111 in Figur 2, sowie
Figur 4 einen Fließpreßkommutator und
Figur 5 einen ringarmierten Kommutator, jeweils teilweise im Längsschnitt.

### Beschreibung der

### Ausführungsbeispiele

Ein Kommutator 1 - in Figur 2 bis 3 als Rollkommutator dargestellt - hat eine Vielzahl Segmente 2, die an ihrer der Längsachse 3 des Kommutators 1 zugewandten Seite 4 mit Verankerungsmitteln 5 in Form von Krallen versehen sind. Die Segmente 2 haben an einen ende einen über ihre Lauffläche 6 radial zur Kommutatorlängsachse 3 vorstehenden kurzen Bund 7. Der Bund 7 dient als Anschlußfahne für zugeordnete Wicklungsenden 8 einer einer an sich bekannten und nicht näher dargestellten Rotorwicklung. In den in der Zeichnung dargestellten Ausführungsbeispiel sind an jedem Segment 2 zwei übereinanderangeordnete Wicklungsenden 8 runden Querschnitts befestigt. Die Anschlußseite 9 des Bundes 7 ist dazu der Form der Wicklungsenden 8 entsprechend ausgekehlt. Dadurch ist eine möglichst großflächige Auflage für die Wicklungsenden 9 auf der jeweiligen Anschlußseite 9 gebildet. Die Wicklungsenden können auch ovalen oder rechteckigen Querschnitt haben und auch nebeneinander angeordnet sein. Die Anschlußseite 9 ist dann ebenfalls der Form der Wicklungsenden entsprechend ausgebildet.

Der Kommutator 1 kann auch so abgewandelt sein, daß die Segmente 2 an Stelle des Bundes 7 direkt mit der Anschlußseite 9 am Ende der Lauffläche 6 versehen sind.

Die Segmente 2 sind bei dem Rollkommutator aus einen Profilband aus Kupfer gebildet. Dazu sind in das Profilband in an sich bekannter und nicht näher dargestellter Weise entsprechend der vorgesehenen Kommutatorteilung quer über das Profilband laufende Nuten eingeformt, welche später als Segmentteilnuten 10 die Segmente 2 voneinandertrennen. Die Segmente 2 sind nach dem Ausbilden der Nuten - wie an sich bekannt - noch durch die Segmentteilnuten 10 überbrückende schmale Stege an der Lauffläche 6 verbunden, so daß das Profilband zu einem Segmentring gerollt werden kann. Die Verankerungsmittel 5 können bereits vor oder auch nach dem Rollen von den Stirnseiten 11 und 12 in Längsrichtung der Segmente 2 ein- oder mehrstufig abgespalten oder angeschält sein.

In dem Segmentring ist ein lsolierstoff eingebracht. Der Isolierstoff ist als Isolierkörper 13 ausgebildet, in dem die Segmente 2 sowie eine Lagerbuchse 14 vorankert sind, mit welcher der Kommutator 1 auf einer wiederum an sich bekannten und nicht näher dargestellten Rotorwelle gelagert ist. Der Isolierstoff füllt außerdem die Segmentteilnuten 10 aus und bildet somit die Isolierlamellen 15 zwischen den Segmenten 2 samt Bund 7. Schließlich gehen die Isolierlamellen 15, welche sich im Bund 7 keilförmig verbreitern, in sich an sie radial anschließende breitere Stege 16 über, die über den Bund 7 radial hinausragen. Die Stege 16 dienen als seitliche Führung der an den Segmenten 2 zu befestigenden Wicklungsenden 8. Sie stellen die Begrenzung von Anschlußnuten 17 für die Wicklungsenden 8 in Umfangsrichtung dar. Der Isolierkörper 13 weist noch den inneren Randabschnitt der Stirnseiten 11 und 12 umfassende Flansche 13 und 19 auf als unterstützende Haltemittel für die Segmente 2 im Isolierkörper 13. Der Flansch 19 ist zudem mit axial vorstehenden und radial verlaufenden Rippen 20 dreieckigen Querschnitts versehen, deren Mittellinie jeweils mit der eines der Stege 15 fluchtet. Die Stege 16 stehen ebenfalls axial an der Stirnseite 12 der Segmente 2 vor. Ihre Kanten 21 sind abgeschrägt, wodurch das beschädigungsfreie Einführen der Wicklungsenden 8 in die Anschlußnuten 17 erleichtert ist.

Als Isolierstoff eigenen sich vor allem Formmassen wie beispielsweise Phenolharz-, Melaminphenol- oder Epoxid-Formmassen, die noch mit Faserstoffen verstärkt sein können.

Nach dem Einbringen des Isolierstoffs in den Segmentring sind die die Segmente 2 verbindenden Stege in ebenfalls an sich bekannter und nicht näher dargestellter Weise entfernt.

Die in die von den Stegen 16 in Umfangsrichtung begrenzten Anschlußnuten 17 übereinander gelegten Wicklungsenden 8 sind durch Schweißen an dem Boden der Anschlußnuten 17, welcher von der Anschlußseite 9 des jeweiligen Bundes 7 oder Segmentendes gebildet ist, mechanisch und elektrisch leitend befestigt. Der Isolierstoff gestattet das kurzzeitige Erwärmen in der unmittelbaren Nähe der Stege 16 während des Schweißvorgangs für die Teile 7, 8. Die Stege 16 aus dem gewählten Isolierstoff fördern noch den Stromdurchgang von einer auf die Wicklungsenden 8 aufgesetzten Schweißelektrode durch die Wicklungsenden 8, den Bund 7 und das Segment 2 zu einer auf dem Segment 2 aufgesetzten Masseelektrode, in dem sie den Stromdurchgang zwischen den Elektroden nahezu geradlinig einengen.

## Patentansprüche

1. Kommutator für elektrische Maschinen, mit einer Vielzahl Segmente (2; 24; 27), welche mit Verankerungsmitteln (5; 25; 28, 29) zum Befestigen der Segmente (2; 24; 27) im Isolierkörper (13) versehen, an einem Ende (7, 9) mit zugeordneten Wicklungsenden (8) eines Rotors mechanisch und elektrisch leitend verbunden und in Umfangsrichtung des Kommutators (1; 23; 26) durch Schlitze (10) voneinander getrennt sind, die mit Isolierstoff (15) des Isolierkörpers (13) gefüllt sind, dadurch gekennzeichnet, daß der den Isolierkörper (13) bildende und die Schlitze (10) füllende Isolierstoff radial über den Umfang des Anschlußbereichs (9) der Wicklungsenden (8) an dem Ende (7, 9) des Kommutators (1; 23; 26) hinausragende verbreiterte Stege (16) aufweist, zwischen denen in Umfangsrichtung des Kommutators (1; 23; 26) unmittelbar die Wicklungsenden (8) angeordnet sind.

2. Kommutator nach Anspruch 1, dadurch gekennzeichnet, daß die Segmente (2; 24; 27) einen über die Lauffläche (6) radial vorstehenden Kurzen Anschlußvorsprung (7) aufweisen, an dem die zwischen den Stegen (16) geführten Wicklungsenden (8) befestigt sind.

3. Kommutator nach Anspruch 1 oder 2, dadurch gekennzeichnet, daß die Stege (16) an der angrenzenden Stirnseite (12) des Kommutators (2; 24; 27) axial vorstehen.

4. Kommutator nach einem der Ansprüche 1 bis 3, dadurch gekennzeichnet, daß an den freien Enden der Stege (16) eine hülsenformige Bandage (22) anliegt, die konzentrisch zur Längsachse (3) des Kommutators (1; 23; 26) angeordnet ist.

5. Kommutator nach einem der Ansprüche 1 bis 4, dadurch gekennzeichnet, daß die Segmente (2) aus Abschnitten eines den Segmentquerschnitt aufweisenden Stranges gebildet sind, welcher als Segmentring zusammengerollt nach dem Einbringen des den Isolierkörper (13) bildenden, die Schlitze (10) als Isolierlamellen (15) füllenden und die verbreiterten Stege (16) bildenden lsolierstoffs entlang den vor dem Zusammenrollen ausgebildeten Segmentteilnuten (10) in die Segmente (2) geteilt ist.

6. Kommutator nach einem der Ansprüche 1 bis 4, dadurch gekennzeichnet, daß die Segmente (27) als Stanzteile ihrer Umfangsform vorsehen mittels Armierringen (31, 30) zu einem Segmentring zusammengefaßt sind, in den der den lsolierkörper (13) bildende, die Schlitze (10) als lsolierlamellen (15) füllende und die verbreiterten Stege (16) bildende Isolierstoff eingebracht ist.

7. Kommutator nach einem der Ansprüche 1 bis 4, dadurch gekennzeichnet, daß die Segmente (24) aus Rippen eines fließgepreßten Segmentringes bestehen, die nach dem inbringen des Isolierstoffes für den Isolierkörper (13) die die Schlitze (10) füllenden Isolierlamellen (15) und die verbreiterten Stege (16) voneinander getrennt sind.

8. Kommutator nach einem der Ansprüche 1 bis 7, dadurch gekennzeichnet, daß der den Isolierkörper (13) bildende, die Schlitze (10) als Isolierlamellen (15) füllende und die verbreiterten Stege (16) bildende Isolierstoff eine Phenolharz-Formmasse ist.

9. Kommutator nach einem der Ansprüche 1 bis 7, dadurch gekennzeichnet, daß der den Isolierkörper (13) bildende, die Schlitze (10) als Isolierlamellen (15) füllende und die verbreiterten Stege (16) bildende Isolierstoff eine mit Faserstoffen verstärkte Phenolharz-Formmasse ist.

10. Kommutator nach einem der Ansprüche 1 bis 7, dadurch gekennzeichnet, daß der den Isolierkörper (13) bildende, die Schlitze (10) als Isolierlamellen (15) füllende und die verbreiterten Stege (16) bildende Isolierstoff eine Melaminphenol-Formmasse ist.

11. Kommutator nach einem der Ansprüche bis 7, dadurch gekennzeichnet, daß der den Isolierkörper (13) bilden, die Schlitze (10) als Isolierlamellen (15) füllende und die verbreiterten Stege (16) bildende Isolierstoff eine mit Faserstoffen verstärkte Melaminphenol-Formmasse ist.

12. Kommutator nach einem der Ansprüche 1 bis 7, dadurch gekennzeichnet, daß der den Isolierkörper (13) bildende, die Schlitze (10) als Isolierlamellen (15) füllende und die verbreiterten Stege (16) bildende Isolierstoff eine Epoxid-Formmasse ist.

13. Kommutator nach einem der Ansprüche 1 bis 7, dadurch gekennzeichnet, daß der den Isolierkörper ( 13) bildende, die Schlitze (10) als Isolierlamellen (15) füllende und die verbreiterten Stege (16) bildende Isolierstoff eine mit Faserstoffen verstärkte Epoxid-Formmasse ist.

14. Kommutator nach einem der Ansprüche 1 bis 13, dadurch gekennzeichnet, daß die zwischen den verbreiterten Stegen (16) aufgenommenen und geführten Wicklungsenden (8) an den zugeordneten Segmenten (2; 24; 27) durch Schweißen befestigt sind.

## Claims

1. Collector for electric machines, comprising a plurality of segments (2; 24; 27) which are provided with anchoring means (5; 25; 28, 29) for attaching the segments (2; 24; 27) in the insulating body (13), are mechanically and electrically conductively connected at one end (7, 9) to associated winding ends (8) of a rotor and are separated from one another by slots (10) in the peripheral direction of the collector (1; 23; 26) which are filled with insulating material (15) of the insulating body (13), characterized in that the insulating material forming the insulating body (13) and filling the slots (10) exhibits widened webs (16) which radially protrude over the periphery of the connection area (9) of the winding ends (8) at the end (7, 9) of the collector (1; 23; 26), between which webs the winding ends (8) are directly arranged in the peripheral direction of the collector (1; 23; 26).

2. Collector according to Claim 1, characterized in that the segments (2; 24; 27) exhibit a short connecting projection (7) which radially protrudes over the running face (6) and at which the winding ends (8) carried between the webs (16) are attached.

3. Collector according to Claim 1 or 2, characterized in that the webs (16) axially protrude at the adjoining front face (12) of the collector (2; 24; 27).

4. Collector according to one of Claims 1 to 3, characterized in that at the free ends of the webs (16), a sleeve-like band (22) rests which is arranged concentrically with respect to the longitudinal axis (3) of the collector (1; 23; 26).

5. Collector according to one of Claims 1 to 4, characterized in that the segments (2) are formed from sections of an extrusion exhibiting the segment cross-section which, rolled together as segment ring, is divided into the segments (2) along the segment part grooves (10) formed before the rolling-together, after the introduction of the insulating material forming the insulating body (13), filling the slots (10) as insulating laminations (15) and forming the widened webs (16).

6. Collector according to one of Claims 1 to 4, characterized in that the segments (27), as stamped parts provided with their peripheral shape, are combined by means of reinforcing rings (31, 30) to form a segment ring into which the insulating material forming the insulating body (13), filling the slots (10) as insulating laminations (15) and forming the widened webs (16) is introduced.

7. Collector according to one of Claims 1 to 4, characterized in that the segments (24) consist of ribs of an extruded segment ring which, after the introduction of the insulating material for the insulating body (13), the insulating laminations (15) filling the slots (10) and the widened webs (16), are separated from one another.

8. Collector according to one of Claims 1 to 7, characterized in that the insulating material forming the insulating body (13), filling the slots (10) as insulating laminations (15) and forming the widened webs (16), is a moulded phenolic resin compound.

9. Collector according to one of Claims 1 to 7, characterized in that the insulating material forming the insulating body (13), filling the slots (10) as insulating laminations (15) and forming the widened webs (16), is a moulded phenolic resin compound reinforced with fibre materials.

10. Collector according to one of Claims 1 to 7, characterized in that the insulating material forming the insulating body (13), filling the slots (10) as insulating laminations (15) and forming the widened webs (16) is a moulded melamine phenolic compound.

11. Collector according to one of Claims 1 to 7, characterized in that the insulating material forming the insulating body (13), filling the slots (10) as insulating laminations (15) and forming the widened webs (16), is a moulded melamine phenolic compound reinforced by fibre materials.

12. Collector according to one of Claims 1 to 7, characterized in that the insulating material forming the insulating body (13), filling the slots (10) as insulating laminations (15) and forming the widened webs (16), is a moulded epoxy compound.

13. Collector according to one of Claims 1 to 7, characterized in that the insulating material forming the insulating body (13), filling the slots (10) as insulating laminations (15) and forming the widened webs (16), is a moulded epoxy compound reinforced with fibre materials.

14. Collector according to one of Claims 1 to 13, characterized in that the winding ends (8) accommodated and guided between the widened webs (16) are attached by welding to the associated segments (2; 24; 27).

## Revendications

1. Collecteur pour machines électriques, comprenant une pluralité de segments (2; 24; 27), pourvus de moyens de fixation (5; 25; 28; 29) pour la fixation des segments (2; 24; 27) dans le corps isolant (13), reliés à une extrémité (7, 9) à des extrémités d'enroulements (8) d'un rotor leur étant associés et reliés de manière électriquement conductrice ainsi que séparés les uns des autres en direction périphérique du collecteur (1; 23; 26) par des fentes (10) remplies de substance isolante (15) du corps isolant, caractérisé en ce que la substance isolante formant le corps isolant (13) et remplissant les fentes (10) présente radialement sur la périphérie de la zone de raccordement (9) de l'extrémité d'enroulement (8) à l'extrémité (7, 9) du collecteur (1; 23; 26) des bandes (16) s'élargissant et étant en saillie, entre lesquelles sont directement disposées les extrémités d'enroulement (8), en direction périphérique du collecteur (1; 23; 26).

2. Collecteur selon la revendication 1, caractérisé en ce que les segments (2; 24; 27) présentent une courte saillie de raccordement (7) émergeant radialement sur la surface tournante (6), saillie (7) auxquelles sont fixées les extrémités d'enroulement (8) passés entre les traverses (16).

3. Collecteur selon la revendication 1 ou 2, caractérisé en ce que les traverses (16) sont radialement en saillie sur la face frontale (12) limitrophe du collecteur (2; 24; 27).

4. Collecteur selon l'une des revendications 1 à 3, caractérisé en ce qu'un bandage (22) en forme de douille qui est disposé concentriquement à l'axe longitudinal (3) du collecteur (1; 23; 26) appuie sur les extrémités libres des traverses (16).

5. Collecteur selon l'une des revendications 1 à 4, caractérisé en ce que les segments sont réalisés en des parties d'un tronçon présentant la section transversale d'un segment et qui est roulé conjointement pour former une bague de segments après introduction de la substance isolante formant le corps isolant (13), remplissant les fentes (10) pour former des lamelles isolantes (15) et formant les traverses (16) élargies, le long des gorges de parties de segments (10) qui sont réalisées avant le roulage et dans lesquelles sont répartis les segments (2).

6. Collecteur selon l'une des revendications 1 à 4, caractérisé en ce que les segments (27) à titre de pièces estampées, pourvues le leur forme périphérique, sont composés, au moyen de bagues d'armature (31, 30), en une bague de segment dans laquelle est introduite la substance isolante formant le corps isolant (13), remplissant les fentes (10) en formant de lamelles isolantes (15) et formant les traverses (16) s'élargissant.

7. Collecteur selon l'une des revendications 1 à 4, caractérisé en ce que les segments (24) se composent de nervures d'une bague de segment formée par fluage, qui sont séparées les uns des autres après introduction de la substance isolante destinés au corps isolant (13), aux lamelles isolantes (15) remplissant les fentes (10) et aux traverses élargies (16).

8. Collecteur selon l'une des revendications 1 à 7, caractérisé en ce que la substance isolante formant le corps isolant (13), remplissant les fentes (10) pour former des lamelles isolantes (15) et formant les traverses élargies (16) est une masse de forme de résine phénolique.

9. Collecteur selon l'une des revendications 1 à 7, caractérisé en ce que la substance solante formant le corps isolant (13), remplissant les fentes (10) pour former des lamelles isolantes (15) et formant les traverses élargies (16) est une basse de forme de résine phénolique renforcée de substance fibreuse.

10. Collecteur selon l'une des revendications 1 à 7, caractérisé en ce que la substance isolante formant le corps isolant (13), remplissant les fentes (10) pour former des lamelles isolantes (15) et formant les traverses élargies (16) est une masse de forme de mélaminephénol.

11. Collecteur selon l'une des revendications 1 à 7, caractérisé en ce que la substance isolante formant le corps isolant (13), remplissant les fentes (10) pour former des lamelles isolantes (15) et formant les traverses élargies (16) est une masse de forme de mélaminephénol renforcée avec des substances fibreuses.

12. Collecteur selon l'une des revendications 1 à 7, caractérisé en ce que la substance isolante formant la corps isolant (13), remplissant les fentes (10) pour former des lamelles isolantes (15) et formant les traverses élargies (16) est une masse de forme d'époxyde.

13. Collecteur selon l'une des revendications 1 à 7, caractérisé en ce que la substance isolante formant le corps isolant (13), remplissant les fentes (10) pour former des lamelles isolantes (15) et formant les traverses élargies (16) est une masse de forme d'époxyde renforcée de substance fibreuse.

14. Collecteur selon l'une des revendications 1 à 13, caractérisé en ce que les extrémités d'enroulement (8) logées et passées entre les traverses élargies (16) sont fixées aux segments (2; 24; 27) par soudage.
